# EUROPÄISCHE PATENTSCHRIFT

(11) **EP 0 254 979 B1**
(45) Veröffentlichungstag und Bekanntmachung des Hinweises auf die Patenterteilung: **27.11.1991**
(21) Anmeldenummer: 87110304.0
(22) Anmeldetag: 16.07.1987
(51) Int. Cl.: B01F 7/16

(54) **Mischer**
Mixer
Mélangeur

(30) Priorität: 29.07.1986 DE 3625656
(43) Veröffentlichungstag der Anmeldung: 03.02.1988
(73) Patentinhaber: Dr. HERFELD GmbH & Co. KG, D-58809 Neuenrade (DE)
(72) Erfinder: Herfeld, Friedrich Walter, Dr., verstorben (DE)
(74) Vertreter: Tetzner, Volkmar, Dr.-Ing. Dr. jur.

(56) Entgegenhaltungen:
- DE-A- 2 519 721
- DE-C- 1 244 122

## Beschreibung

Die Erfindung betrifft einen Mischer gemäß dem Oberbegriff des Anspruches 1.

Ein Mischer der vorausgesetzten Art ist aus der DE-PS 25 19 721 bekannt. Die bei dieser bekannten Ausführung vor allem angestrebte konstruktive Vereinfachung ist insbesondere in der Anordnung einer einzigen Mischflügelwelle und in der Ausbildung der Mischflügel sowie ferner in der Begrenzung des Ringspaltes zu sehen.

Bei einer anderen bekannten Mischerausführung (DE-C-12 44 122) sind zwei im wesentlichen zylindrische Mischbehälter deutlich unterschiedlichen Durchmessers konzentrisch ineinander auf einem gemeinsamen horizontalen Hauptboden angeordnet, wobei mit Abstand über diesem Hauptboden der Boden des kleineren Innenbehälters vorgesehen ist. Zwischen dem Hauptboden des Außenbehälters und dem Boden des Innenbehälters befindet sich ein Speichenrad, das die Mischwerkzeuge nur des Außenbehälters trägt, während der Innenbehälter im Bodenbereich gesonderte Mischwerkzeuge enthält, die im Durchmesser offensichtlich deutlich kleiner sind als der Innendurchmesser dieses Innenbehälters. Darüber hinaus ist der Boden des Innenbehälters feststehend angeordnet; die zylindrische Innenwand und der Deckel dieses Innenbehälters sind dagegen über Stifte und Schrägschlitze derart mit dem Außenbehälter verbunden, daß diese Innenwand mitsamt dem Deckel relativ zum Boden des Innenbehälters und gegenüber dem Außenbehälter um ein eng begrenztes Maß verdreht und angehoben werden kann. Auf diese Weise kann zwischen der Unterkante der Innenwand und dem Boden des Innenbehälters ein Ringschlitz geöffnet werden, damit Mischgut aus dem Innenbehälter in den Außenbehälter übertreten kann.

Der vorliegenden Erfindung liegt nun die Aufgabe zugrunde, einen Mischer der im Oberbegriff des Anspruches 1 vorausgesetzten Art insbesondere hinsichtlich seiner Abreinigungs- und Einsatzmöglichkeiten noch weiter zu verbessern.

Diese Aufgabe wird erfindungsgemäß durch das im Kennzeiczhen des Anspruches 1 angegebene Merkmal gelöst.

Ausgestaltungen der Erfindung sind Gegenstand der Unteransprüche.

Da bei der erfindungsgemäßen Ausführungsform des Mischers die Ringwand relativ zum stationären Deckel vollständig aus dem Mischraum herausgezogen werden kann, ergibt sich eine hervorragende Abreinigungsmöglichkeit der Innenwände des Mischbehälters, und zwar einerseits dadurch, daß der gesamte Behälterinnenraum erheblich besser zugänglich wird als bei bekannten Ausführungen, und andererseits dadurch, daß die einen Ringschlitz zur Führung der Ringwand begrenzenden Ränder bzw. Kanten des stationären Deckels bzw. der stationären Deckelteile so eng an den inneren und äußeren Umfangs-Oberflächen der Ringwand anliegen, daß beim Herausziehen dieser Ringwand aus dem Mischraum ein selbsttätiges Abreinigen dieser inneren und äußeren Umfangs-Oberflächen erfolgen kann.

Das vollständige Herausziehen der Ringwand aus dem Mischraum führt zu einem weiteren wesentlichen Vorteil: Bei vollkommen nach oben herausgezogener Ringwand ist nämlich die Teilung des Mischbehälters in Innenraum und Außenraum aufgehoben, so daß bei vollkommen herausgezogener Ringwand der Mischbehälter einen einzigen, ungeteilten inneren Mischraum erhält, in dem der gesamte Behälterinhalt sofort an der gemeinsamen Mischbewegung teilnimmt, während bei eingeschobener bzw. herabgelassener Ringwand das eingebrachte Mischgut zunächst nur im Innenraum gemischt bzw. vorgemischt wird, dann in den ringförmigen Außenraum gelangt und dort - gegebenenfalls nach einer gewissen Nachmischung - ausgetragen wird. Die zuletzt genannte Möglichkeit ist vor allem dann von Bedeutung, wenn in den Innenraum noch zusätzliche Mischkomponenten zugegeben werden sollen.

Die Erfindung sei im folgenden anhand der Zeichnung näher erläutert. Hierin zeigen
- Fig.1: eine Vertikalschnittansicht der wesentlichen Teile des Mischers bei herabgelassener Ringwand;
- Fig.2: eine gleichartige Vertikalschnittansicht wie Fig.1, jedoch bei herausgezogener Ringwand.

Bevor auf die Konstruktion des erfindungsgemäßen Mischers im einzelnen eingegangen wird, sei festgestellt, daß in der Zeichnung lediglich die zur Erläuterung der Erfindung für wesentlich angesehenen Teile veranschaulicht sind, während andere in üblicher Weise vorhandene Bauteile, wie z.B. Grundgestell zur Halterung des Mischers, Befestigungselemente, Dichtungsteile usw., der Übersichtlichkeit halber weggelassen worden sind.

Anhand von Fig.1 sei zunächst der allgemeine Aufbau des Mischers erläutert. Dieser Mischer enthält einen Mischbehälter 1 mit vertikal ausgerichteter Achse 2. Der Mischbehälter 1 bestitzt einen Boden 3, eine vorzugsweise zylindrische Umfangs- bzw. Außenwand 4 und einen am oberen Ende der Außenwand 4 angeordneten, einen Gesamtmischraum 5 nach oben abschließenden Deckel 6.

Der Mischraum 5 ist durch eine koaxial zur vertikalen Achse 2 angeordnete Ringwand 7 in einen mit einer Guteintragsöffnung 8 versehenen Innenraum 5a und in einen mit einer Gutaustragsöffnung 9 versehenen Außenraum 5b unterteilt. Der Innenraum 5a und der Außenraum 5b sind über einen Ringspalt 10 miteinander verbunden, dessen obere Begrenzung durch den unteren Rand der Ringwand 7 gebildet wird.

Koaxial im Mischbehälter 1 ist ferner eine Rühreinrichtung mit Mischflügeln 11 vorgesehen, die von einer Welle 12 getragen werden. Die Mischflügel 11 können - wie gezeichnet - in an sich bekannter Weise ausgeführt sein und sich über dem Boden 3 des Mischbehälters 1 durch den Ringspalt 10 vom Innenraum 5a in den Außenraum 5b bis etwa unmittelbar in den Bereich der Außenwand 4 erstrecken. Der Boden 3 oder ein Teil der Rühreinrichtung bzw. der Mischflügel 11 begrenzen gleichzeitig den Ringspalt 10 nach unten.

Die Mischflügelwelle 12 kann in an sich bekannter Weise von einem unter dem Behälterboden 3 angeordneten, in geeigneter Weise ausgebildeten Antrieb (mit Motor und Getriebe) 13 verbunden sein.

Die Gutaustragsöffnung 9 kann - wie mittels durchgehender Linien dargestellt - im Behälterboden 3 vorgesehen sein, wobei sich an diese Gutaustragsöffnung 9 nach unten hin ein Austragsstutzen 14 mit Absperrschieber 15 anschließen kann. Wie strichpunktiert in der linken Hälfte der Fig.1 angedeutet ist, kann die Gutaustragsöffnung jedoch auch in der Außenwand 4 vorgesehen sein, wobei sich dann ein entsprechend ausgebildeter Gutaustragsstutzen 16 (ebenfalls mit Absperrschieber) an die dortige Gutaustragsöffnung anschließen kann.

Von besonderer Bedeutung ist in diesem Falle, daß die Ringwand 7 relativ zum stationären Deckel 6 in Richtung des Doppelpfeiles 17 auf- und abbewegt werden kann, so daß diese Ringwand im Bedarfsfalle vollständig aus dem Mischraum 5 nach oben herausgezogen werden kann, wie es in Fig.2 dargestellt ist.

Der stationäre Deckel 6 ist zu diesem Zweck vorzugsweise in einen ringförmigen äußeren Deckelteil 6a und in einen scheibenförmigen inneren Deckelteil 6b unterteilt. Hierbei begrenzen die einander benachbarten Umfangskanten, d.h. die innere Umfangskante des äußeren Deckelteiles 6a und die äußere Umfangskante des inneren Deckelteiles 6b einen Ringschlitz 18, in dem die Ringwand 7 relativ eng gleitbeweglich geführt ist, und zwar derart, daß die genannten Umfangskanten beider Deckelteile 6a, 6b beim Herausziehen der Ringwand 7 die äußeren und inneren Umfangsoberflächen der Ringwand 7 automatisch abreinigen, indem sie alle dort vorhandenen Verunreinigungen bzw. Anbackungen nach unten abstreifen.

Auf dem äußeren Deckelteil 6a sind in Umfangsrichtung mehrere Halterungsbrücken 19 verteilt und fest angeordnet. Diese Halterungsbrücken 19 tragen den inneren Deckelteil 6b, so daß der gesamte Deckel 6 stationär angeordnet ist. Diese Halterungsbrücken besitzen einen lichten Brückenraum 20 mit einer lichten Brückenhöhe und -weite (vgl. Fig.1 und 2), die wenigstens etwa der höchsten Auszugshöhe sowie der Wanddicke der Ringwand 7 entsprechen. Auf diese Weise wird eine zuverlässige stationäre Verbindung zwischen den inneren und äußeren Deckelteilen 6a und 6b geschaffen, die auch dann unbeeinträchtigt ist, wenn die Ringwand 7 sich in ihrer oberen, aus dem Mischraum 5 herausgezogenen Stellung befindet (entsprechend Fig.2).

Zumindest zwei, vorzugsweise jedoch alle Halterungsbrücken 19 dienen gleichzeitig zur Halterung (an deren oberen Enden) von Hubantrieben 21, die mit dem oberen Rand 7a der Ringwand in Verbindung stehen und die Ringwand in Richtung des Doppelpfeiles 17 herausziehen und absenken können.

Als Hubantrieb 21 können - wie in der Zeichnung dargestellt - geeignete druckmittelbetriebene Zylinder-Kolben-Einheiten vorgesehen sein, deren Kolbenstangen 22 am oberen Rand 7a der Ringwand 7 angreifen. Anstelle von Zylinder-Kolben-Einheiten könnten die Hubantriebe selbstverständlich auch durch geeignete, an sich bekannte mechanische Spindelantriebe gebildet werden.

Darüber hinaus können die Hubantriebe 21 so ausgebildet sein, daß sie die Ringwand 7 nicht nur vollkommen aus dem Mischraum 5 des Mischbehälters 1 herausziehen, sondern auch gleichzeitig eine Verstellbarkeit der Ringwand 7 derart gestatten, daß dadurch die Höhe des Ringspaltes 7 eingestellt bzw. verändert werden kann.

Wie sich aus der Zeichnung ersehen läßt, schließt sich an die Guteintragsöffnung 8, die sich in dem inneren Deckelteil 6b befindet, nach oben hin ein Guteinlaufstutzen 23 an, der so angeordnet und bemessen ist, daß sich dadurch keine Behinderung in der Herausziehbarkeit der Ringwand ergibt. Diese Ringwand 7 kann ferner - wie ebenfalls in der Zeichnung angedeutet ist - im wesentlichen zylindrisch und an ihrem oberen Rand 7a im Querschnitt etwa L-förmig ausgebildet sein, so daß sich dieser obere Rand 7a im vollkommen abgesenkten Zustand der Ringwand 7 auf dem stationären Deckel 6 abstützen kann (mit gleichzeitiger zusätzlicher Abdichtung).

Wie die Ringwand 7 nach oben hin aus dem Mischraum 5 sowie relativ zum stationären Deckel 6 herausgezogen werden kann, bedarf keiner weiteren Erklärung, wenn man die Darstellungen in den Fig.1 und 2 miteinander vergleicht. Die Außenwand 4 des Mischbehälters 1 kann generell ebenfalls stationär angeordnet sein. Für diese Außenwand 4 bietet sich jedoch zusätzlich noch die Möglichkeit, diese ebenfalls nach unten absenkbar auszubilden und zu haltern, wie es in Fig.2 in der rechten Hälfte bei 4ʹ angedeutet ist. Die in der rechten Hälfte der Fig.2 im abgesenkten Zustand 4ʹ veranschaulichte Außenwand ermöglicht dadurch noch eine weiter erleichterte Abreinigungsmöglichkeit des gesamten Innenraumes vom Mischbehälter 1. In diesem Falle müßten dann jedoch entsprechend ausgebildete Stützen des Mischergestelles vorgesehen sein, damit der Deckel 6 in der gewünschten Weise stationär gehaltert werden kann.

Während in dem oben beschriebenen und in der Zeichnung veranschaulichten Ausführungsbeispiel für das stationäre Festhalten des inneren Deckelteiles 6b am äußeren Deckelteil 6a des Gehäusedeckels 6 als Halterungen die erläuterten Halterungsbrücken bevorzugt werden, sind selbstverständlich auch andere Ausführungsformen möglich, um den inneren Deckelteil 6b am äußeren Deckelteil 6a in der gewünschten Weise stationär zu haltern. Zu diesem Zwecke könnten beispielsweise auch auslegerartige Halterungen bzw. Halterungselemente vorgesehen sein, die jeweils einseitig sowie abwechselnd innen und außen auf den Deckelteilen angebracht bzw. abgestützt sind, damit in jedem Falle der ganze Gehäusedeckel 6 stationär mit dem Mischbehälter ausgebildet sein und den erläuterten Ringschlitz 18 aufweisen kann.

## Patentansprüche

1. Mischer, enthaltend
a) einen vertikalachsigen Mischbehälter (1), dessen nach oben durch einen Deckel (6) abgeschlossener Mischraum (5) durch eine koaxial angeordnete Ringwand (7) in einen mit einer Guteintragsöffnung (8) versehenen Innenraum (5a) und einen mit einer Gutaustragsöffnung (9) versehenen Außenraum (5b) unterteilt ist, wobei der Innenraum und der Außenraum über einen Ringspalt (10) miteinander in Verbindung stehen, dessen obere Begrenzung durch die Ringwand gebildet wird,
b) eine koaxial im Mischbehälter (1) angeordnete Rühreinrichtung, deren Welle (12) Mischflügel (11) trägt, die sich über dem Boden (3) des Mischbehälters durch den Ringspalt (10) vom Innenraum (5a) in den Außenraum (5b) erstrekken,
dadurch gekennzeichnet, daß
c) die Ringwand (7) relativ zum stationären Dekkel (6) vollständig aus dem Mischraum (5) herausziehbar ist.

2. Mischer nach Anspruch 1, dadurch gekennzeichnet, daß der stationäre Deckel(6) in einen ringförmigen äußeren Deckelteil (6a) und einen scheibenförmigen inneren Deckelteil (6b) unterteilt ist, wobei die einander benachbarten Umfangskanten beider Deckelteile (6a, 6b) einen Ringschlitz (18) begrenzen, in dem die Ringwand (7) relativ eng gleitbeweglich geführt ist.

3. Mischer nach Anspruch 2, dadurch gekennzeichnet, daß der innere Deckelteil (6b) mit Hilfe mehrerer in Umfangsrichtung verteilt angeordneter Halterungen (19) vom äußeren Deckelteil (6a) getragen wird, wobei diese Halterungen eine lichte Höhe und Weite besitzen, die wenigstens etwa der höchsten Auszugshöhe sowie der Wanddicke der Ringwand (7) entsprechen.

4. Mischer nach Anspruch 3, dadurch gekennzeichnet, daß auf wenigstens zwei Halterungen (19) Hubantriebe (21) zum Herausziehen und Absenken der Ringwand (7) angeordnet sind.

5. Mischer nach Anspruch 4, dadurch gekennzeichnet, daß jeder Hubantrieb (21) eine druckmittelbetriebene Zylinder-Kolben-Einheit ist.

6. Mischer nach Anspruch 4, dadurch gekennzeichnet, daß jeder Hubantrieb ein mechanischer Spindelantrieb ist.

7. Mischer nach den Ansprüchen 2 und 3, dadurch gekennzeichnet, daß die Halterungen in Form von Halterungsbrücken (19) ausgebildet sind, die den äußeren Deckelteil (6a) und den inneren Deckelteil (6b) starr miteinander verbinden.

8. Mischer nach Anspruch 2, dadurch gekennzeichnet, daß am inneren Deckelteil (6b) die Guteintragsöffnung (8) mit einem Guteinlaufstutzen (23) vorgesehen ist.

9. Mischer nach Anspruch 8, dadurch gekennzeichnet, daß die den Außenraum (6a) umgebende Außenwand (4ʹ) des Mischbehälters (1) nach unten absenkbar ist.

## Claims

1. Mixer containing
a) a mixing vessel (1) with a vertical axis and a mixing chamber (5) which is closed off by a cover (6) and is divided by a coaxially arranged annular wall (7) into an inner chamber (5a) provided with a material intake opening (8) and an outer chamber (5b0 provided with a material discharge opening (9), the inner chamber and the outer chamber being connected to one another by an annular gap (1) the upper limit of which is defined by the annular wall,
b) a stirring arrangement which is arranged coaxially in the mixing vessel (1) and has a shaft (12) bearing mixing blades (11) which extend over the base (3) of the mixing vessel through the annular gap (1) from the inner chamber (5a) into the outer chamber (5b).
characterised in that
c) the annular wall (7) can be completely withdrawn from the mixing chamber (5) relative to the stationary cover (6).

2. Mixer as claimed in claim 1, characterised in that the stationary cover (6) is divided into an annular outer cover part (6a) and a disc-shaped outer cover part (6b), and the peripheral edges which are adjacent to one another of both cover parts (6a, 6b) define an annular slot (18) in which the annular wall (7) is guided so that it is relatively tightly slidably movable.

3. Mixer as claimed in claim 2, characterised in that the inner cover part (6b) is borne by the outer cover part (6a) with the aid of several supports (19) distributed in the peripheral direction, these supports having an internal height and width which correspond at least approximately to the greatest height to which the annular wall (7) can be drawn out and to its wall thickness.

4. Mixer as claimed in claim 3, characterised in that lifting drives (21) for withdrawing and lowering the annular wall (7) are arranged on at least two supports (19).

5. Mixer as claimed in claim 4, characterised in that each lifting drive (21) is a cylinder-piston unit operated by a pressure medium.

6. Mixer as claimed in claim 4, characterised in that each lifting drive is a mechanical spindle drive.

7. Mixer as claimed in claims 2 and 3, characterised in that the supports are constructed in the form of retaining bridges (19) which rigidly connect the outer cover part (6a) and the inner cover part (6b) to one another.

8. Mixer as claimed in claim 2, characterised in that on the inner cover part (6b) the material intake opening (8) is provided with a material inlet connection (23).

9. Mixer as claimed in claim 8, characterised in that the outer wall (4' ) of the mixing vessel (1) surrounding the outer chamber (6a) can be lowered.

## Revendications

1. Mélangeur comprenant
a) une cuve (1) à axe vertical, dont la chambre (5) de mélange est fermée du côté du haut par un couvercle (6) et subdivisée par une cloison annulaire coaxiale (7) en un volume interne (5a) comportant un orifice (8) de chargement de la matière et un volume extérieur (5b) comportant un orifice (9) de décharge de la matière, le volume interne et le volume extérieur communiquant l'un avec l'autre par un interstice annulaire (10) dont la délimitation supérieure est formée par la cloison annulaire,
b) un dispositif mélangeur disposé coaxialement dans la cuve (1) et dont l'arbre (12) supporte des palettes mélangeuses (11) qui se prolongent sur le fond (3) de la cuve du volume interne (5a) dans le volume extérieur (5b) en passant par l'interstice annulaire (10),
caractérisé en ce que
c) la cloison annulaire (7) peut être extraite totalement de la chambre (5) du mélangeur par rapport au couvercle fixe (6).

2. Mélangeur selon la revendication 1, caractérisé en ce que le couvercle fixe (6) est subdivisé en une partie extérieure annulaire (6a) et une partie intérieure discoïdale (6b), les bords circonférenciels voisins des deux parties du couvercle (6a, 6b) délimitant une fente annulaire (18) dans laquelle la cloison annulaire (7) est guidée coulissante de manière relativement étroite.

3. Mélangeur selon la revendication 2, caractérisé en ce que la partie intérieure (6b) du couvercle est supportée par la partie extérieure (6a) du couvercle au moyen de plusieurs organes de fixation (19) répartis sur la circonférence, ces organes de fixation ayant une hauteur et une largeur libres qui correspondent au moins approximativement à la hauteur maximale d'extraction ainsi qu'à l'épaisseur de la cloison annulaire (7).

4. Mélangeur selon la revendication 3, caractérisé en ce que des commandes de relèvement (21) sont disposées sur au moins deux organes de fixation (19) pour l'extraction et l'abaissement de la cloison annulaire (7).

5. Mélangeur selon la revendication 4, caractérisé en ce que chaque commande de relèvement (21) est un vérin actionné par fluide sous pression.

6. Mélangeur selon la revendication 4, caractérisé en ce que chaque commande de relèvement est une commande mécanique à tige filetée.

7. Mélangeur selon les revendications 2 et 3, caractérisé en ce que les organes de fixation sont réalisés sous la forme de portiques (19). qui solidarisent la partie extérieure (6a) et la partie intérieure (6b) du couvercle.

8. Mélangeur selon la revendication 2, caractérisé en ce que l'orifice (8) d'introduction de la matière, qui se trouve dans la partie intérieure (6b) du couvercle, est équipée d'une tubulure (23) d'arrivée de la matière.

9. Mélangeur selon la revendication 8, caractérisé en ce que la paroi extérieure (4') de la cuve (1) du mélangeur qui entoure le volume extérieur (6a) est abaissable.
